# FASCICULE DE BREVET EUROPEEN

(11) **EP 1 726 368 B1**
(45) Date de publication et mention de la délivrance du brevet: **19.12.2007**
(21) Numéro de dépôt: 06290858.7
(22) Date de dépôt: 24.05.2006
(51) Int. Cl.: B05D 5/08, B08B 7/00, B44D 3/16

(54) **Support de fixation temporaire pour pièces destinées à être peintes**
Haltevorrichtung für zu beschichtende Teile
Holding device for articles to be coated

(30) Priorité: 24.05.2005 FR 0505202
(43) Date de publication de la demande: 29.11.2006
(73) Titulaire: FIME, 95560 Montsoult (FR)
(72) Inventeur: Rieu, Bernard, 78350 Jouy en Josas (FR)
(74) Mandataire: L'Helgoualch, Jean

(56) Documents cités:
- EP-A- 0 601 502
- EP-A- 1 348 490
- US-A- 4 554 025
- US-A- 5 064 475
- PATENT ABSTRACTS OF JAPAN vol. 2003, no. 12, 5 décembre 2003 (2003-12-05) & JP 2004 358312 A (BRIDGESTONE CORP), 24 décembre 2004 (2004-12-24)

## Description

L'invention concerne un support de fixation temporaire de pièces, pour le traitement à la peinture desdites pièces, ainsi qu'un procédé de décapage d'une couche de peinture déposée sur un tel support, et une installation de décapage pour un tel support.

En particulier, l'invention concerne le domaine du décapage de supports de fixation de pièces qui sont peintes, à l'échelle industrielle, par voie sèche ou humide.

Pour mettre en oeuvre ce traitement à la peinture, les supports de fixation, sur lesquels ont été préalablement fixées les pièces à peindre, sont introduits dans une cabine de peinture dans laquelle les pièces sont soumises à l'action d'un ou plusieurs pistolets de peinture. Les supports se couvrent, au fur et à mesure de leur utilisation, de couches de peinture successives. Ces couches de peinture subissent en outre une ou plusieurs étapes ultérieures de cuisson au four, ces étapes succédant classiquement à la mise en peinture des pièces.

Après quelques cycles de mise en peinture/cuisson, le nombre de cycles étant typiquement compris entre 5 et 10, il est indispensable de faire subir à ces supports un décapage de la peinture déposée. En effet, les couches de peinture déposées sur les supports peuvent devenir d'une épaisseur telle qu'il n'est plus possible d'accrocher de nouvelles pièces de façon satisfaisante.

Classiquement, ce décapage peut se faire par pyrolyse, par utilisation de solvants, ce qui présente des risques importants pour l'utilisateur, ou par raclage, ce qui provoque des contraintes mécaniques fortes sur ces supports qui sont relativement fragiles.

On connaît également, de EP-1 348 490, des supports revêtus d'une composition anti-adhérente bicouche qui est destinée à faciliter l'élimination de la peinture ou de la contamination non souhaitée, déposée sur la surface des supports. Toutefois, cette composition anti-adhérente doit, pour remplir correctement sa fonction, être déposée sur la surface à protéger par un procédé complexe, puisqu'il consiste à appliquer successivement la première, puis la deuxième couche, et à les chauffer ensemble dans des conditions précises. Les contraintes imposées par un tel procédé sont peu compatibles avec sa mise en oeuvre à l'échelle industrielle.

Pour résoudre ces inconvénients, l'invention propose un support comprenant des moyens simples pour faciliter son décapage, ces moyens permettant de réduire efficacement non seulement le temps nécessaire au décapage, mais également la consommation d'énergie nécessaire à cette opération.

A cet effet, selon un premier aspect, l'invention propose un support de fixation temporaire de pièces, pour le traitement à la peinture desdites pièces, ledit support comprenant au moins une surface de fixation revêtue d'une couche d'un matériau anti-adhérent, ladite couche étant destinée à limiter l'adhérence de la peinture sur ladite surface et à faciliter son décapage, ledit support comprenant au moins un moyen d'amorçage du décapage associé à la couche de matériau anti-adhérent.

La présence d'un ou plusieurs moyens d'amorçage du décapage permet à l'opérateur de casser localement la couche de peinture déposée qui, étant disposée sur une couche de matériau anti-adhérent, se détache facilement du support.

Le décapage, par exemple par projection d'eau, d'air comprimé, de sable, ou par simple brossage manuel, se fait en conséquence de façon aisée et rapide.

Selon un premier mode de réalisation, le moyen d'amorçage du décapage est déplaçable au moins partiellement par rapport à la couche de matériau anti-adhérent. Il peut alors s'agir d'un élément allongé disposé sur la couche de matériau anti-adhérent, parallèlement à celle-ci.

En particulier, l'élément allongé peut être un fil dont au moins l'une des extrémités est associée fixement à la couche de matériau anti-adhérent. Le fil peut être avantageusement pourvu d'un moyen de préhension destiné, par son actionnement, à permettre d'éloigner ledit fil de la couche de matériau anti-adhérent.

Ce mode de réalisation est particulièrement intéressant lorsque la peinture utilisée est une peinture de type poudre, qui est par nature très résistante mécaniquement et difficilement friable lors d'un simple décapage par exemple au jet d'eau. En outre, le fil étant fixé par au moins l'une de ses extrémités à la couche de matériau anti-adhérent, il est maintenu en place au cours du décapage, et revient se plaquer contre la couche de matériau anti-adhérent, entre cette couche et la couche de peinture déposée, au cours du cycle suivant de mise en peinture. Le même fil peut donc exercer sa fonction d'amorce au cours de nombreux cycles de décapage et de mise en peinture successifs.

Selon un deuxième mode de réalisation, le moyen d'amorçage du décapage est intégré à la couche de matériau anti-adhérent. En particulier, ce moyen d'amorçage du décapage peut être constitué de particules minérales mélangées audit matériau anti-adhérent, de sorte à conférer un caractère rugueux à ladite couche.

Ce mode de réalisation est utile notamment lorsque la peinture utilisée est liquide.

Le caractère rugueux de la couche de matériau anti-adhérent confère une certaine rugosité également à la couche de peinture déposée sur celui-ci. Le jet utilisé pour le décapage s'infiltre dans les zones de la couche de peinture qui présentent des aspérités, et casse ladite couche facilement dans ces zones de moindre épaisseur.

Le support selon l'invention peut avantageusement comprendre plusieurs moyens d'amorçage du décapage, lesdits moyens d'amorçage du décapage pouvant être constitués de particules minérales mélangées audit matériau anti-adhérent, et d'une pluralité de fils disposés sur la couche dudit matériau.

La présence de ces différents moyens sur un même support facilite encore le décapage, en particulier lorsque la couche de peinture déposée est épaisse, ou lorsque la peinture utilisée est particulièrement résistante (cas de la peinture poudre).

Le matériau anti-adhérent comprend de préférence un polymère fluoré, qui peut être choisi parmi le propylène éthylène fluoré (FEP) ou la résine perfluoroalcoxy (PFA).

Ces polymères fluorés présentent l'avantage de posséder des propriétés anti-adhérentes adaptées aux peintures généralement utilisées, qui sont par nature formulées pour être très adhérentes. En outre, ces polymères sont compatibles avec les procédés électrostatiques utilisés pour l'application de la peinture, et sont suffisamment résistants mécaniquement pour résister au procédé de décapage.

L'épaisseur de la couche de matériau anti-adhérent est de préférence inférieure à 100 microns, et est typiquement comprise entre 20 et 60 microns. Une telle épaisseur est suffisante pour empêcher que la couche de peinture n'adhère au support, et permet en même temps de n'utiliser que des quantités relativement faibles de matériau anti-adhérent, ce qui limite les coûts du support.

Selon un deuxième aspect, l'invention a pour objet un procédé de décapage d'une couche de peinture déposée sur un support selon l'invention. Ce procédé consiste à envoyer un jet d'eau à haute pression sur une partie à décaper de la surface de fixation, en commençant par diriger ledit jet vers une ou plusieurs zone(s) d'amorce de rupture de la couche de peinture, ladite ou lesdites zone(s) d'amorce de rupture correspondant aux zones de la partie à décaper comprenant un ou des moyens d'amorçage du décapage.

La mise en oeuvre du procédé peut être facilitée lorsque, préalablement à l'envoi du jet sur la partie à décaper, le support est fixé sur un portique agencé pour maintenir ledit support et permettre son pivotement au cours du décapage. L'utilisation d'un tel portique garantit un décapage optimal puisque toutes les zones du support devant être décapées sont rendues facilement accessibles par simple pivotement du portique.

Selon un troisième aspect, l'invention a pour objet une installation de décapage pour un support selon l'invention, caractérisée en ce qu'elle comprend un dispositif de nettoyage à haute pression et une cuve à l'intérieur de laquelle est prévu un portique de fixation dudit support, ladite cuve comprenant une grille de récupération des extraits secs décapés, un bac de réception des eaux usées et un conduit d'évacuation des eaux usées.

Cette installation présente l'avantage d'être aisément transportable et de pouvoir être placée à un endroit proche de la pièce de mise en peinture et/ou de cuisson, ce qui contribue à limiter le temps nécessaire aux opérations de décapage.

D'autres objets et avantages apparaîtront au cours de la description qui suit, faite en référence aux dessins annexés dans lesquels :
- la figure 1 est une vue schématique de face d'un support selon l'invention, pourvu d'une pluralité de fils destinés à amorcer le décapage ;
- la figure 2 est une vue schématique en perspective partiellement éclatée des couches recouvrant une surface de fixation d'un support selon l'invention, ladite surface étant recouverte d'une couche de matériau anti-adhérent chargé et d'une couche de peinture, ledit support comprenant en outre un fil destiné à amorcer le décapage ;
- les figures 3a et 3b sont des vues schématiques en coupe transversale d'une barre d'un support selon l'invention, respectivement avant et après l'amorçage du décapage, ladite barre étant revêtue d'une couche de matériau anti-adhérent chargé et d'une couche de peinture, un fil destiné à amorcer le décapage étant disposé entre la couche de matériau anti-adhérent et la couche de peinture ;
- la figure 4 est une vue en perspective d'une installation de décapage selon l'invention.

Le support 1 représenté sur la figure 1 est destiné à permettre la fixation temporaire de pièces lors de la mise en peinture de celles-ci.

Ce support 1 comprend une armature 2 réalisée en un matériau conducteur tel que l'acier, et de préférence un acier inoxydable. L'armature 2 est de forme sensiblement parallélépipédique. Elle est pourvue d'une pluralité de barres transversales 3 sur lesquelles sont fixées les pièces à peindre. Ces pièces sont fixées par exemple au moyen de crochets ou de pinces répartis le long des barres transversales 3.

L'armature 2 est suspendue sur une structure porteuse 4 par l'intermédiaire de barres 5 solidaires de l'armature 2, mais isolées électriquement.

On décrit ci-dessous le support 1 présentant une surface telle que représentée schématiquement sur la figure 2.

Le support 1 est revêtu d'une couche de matériau anti-adhérent 6 préalablement chargé par des particules minérales 7.

Le polymère utilisé est du « FEP », par exemple celui commercialisé par la Société AKZO NOBEL sous la référence CHEMLON 25P0002 ou du « PFA », par exemple celui commercialisé par la Société AKZO NOBEL sous la référence CHEMLON 25P0000.

Les particules utilisées sont par exemple des particules de PEEK (Polyéther éther cétone), commercialisées par la Société VICTREX sous la référence PF 450, et sont intégrées au polymère par mélange avant application sur le support. Pour faciliter ces opérations de mélange, on choisit une charge dont la granulométrie est proche mais légèrement supérieure à celle du polymère utilisé ; cette granulométrie est par exemple de l'ordre de 60 microns de telle façon que, après fusion à des températures élevées, subsiste un relief provoqué par cette granulométrie en surface du revêtement. Les proportions de charge peuvent être choisies entre 20 et 60 % du poids total du mélange de substrat anti-adhérent et de charges. D'autres types de charges, et notamment des charges à base de corindon, de billes de verre, de poudre plastique, ou encore de particules métalliques, peuvent être utilisés pour aboutir à un revêtement de polymères fluorés à surface texturée présentant une rugosité suffisante pour faciliter et/ou provoquer les phénomènes d'amorçage.

Le revêtement du support 1 par la couche de matériau anti-adhérent 6 est réalisé en mettant en oeuvre les étapes successives suivantes :
- mélange entre le substrat en polymère fluoré et la charge ;
- préparation du support, par exemple par décapage ou dégraissage ;
- application d'un primaire d'accroche ;
- application en une seule couche du revêtement anti-adhérent par projection ou immersion ;
- passage dans un four ou tunnel à température élevée, de l'ordre de 400°C.

Le support 1 est en outre pourvu de plusieurs fils 8 contribuant à l'amorçage du décapage. Ces fils 8 sont disposés le long des montants de l'armature 2, et le long d'une barre transversale 3. Ils peuvent être formés de métal ou d'un matériau élastique, et/ou être agencés pour pouvoir subir un allongement de quelques pourcents par rapport à leur longueur au repos.

L'épaisseur de chaque fil 8 est typiquement comprise entre 0,5 et 2 mm, ce qui empêche le fil de se déchirer ou d'être arraché lors de la mise en oeuvre des opérations de peinture et de décapage.

Les deux extrémités du fil 8 sont fixées au support 1 par soudure, et sont donc associées à la couche de matériau adhérent 6 une fois celle-ci déposée sur le support 1.

La longueur du fil 8 est prévue pour que celui-ci ne soit pas tendu à l'extrême une fois fixé sur le support 1.

Chaque fil 8 est pourvu d'un moyen de préhension 9 tel qu'un anneau, qui permet à l'opérateur de se saisir aisément du fil 8 et de tirer dessus lorsqu'il souhaite amorcer le décapage.

Selon le mode de réalisation représenté, dans lequel les deux extrémités du fil 8 sont fixées au support 1, le moyen de préhension 9 est prévu sensiblement au centre du fil 8. Toutefois, on peut également prévoir qu'une seule extrémité du fil 8 soit fixée au support 1, et que l'autre extrémité soit pourvue du moyen de préhension 9.

Ainsi, lorsque le support a été recouvert d'une couche de peinture 10 qui nécessite un décapage, tel que représenté sur les figures 2, 3a et 3b, le fil 8 est situé entre la couche de matériau anti-adhérent 6 et la couche de peinture 10.

La figure 4 montre une installation de décapage 11 pour un support 1 tel que décrit précédemment.

Cette installation 11 comprend un dispositif de nettoyage à haute pression (non représenté) tel que celui commercialisé par la société DIMACO sous la référence FIMECO-CLEANER-400X. Ce dispositif peut être associé à un filtre disposé en amont, destiné à protéger le moteur contre d'éventuelles impuretés susceptibles de provenir de l'eau utilisée.

L'installation 11 comprend une cuve 12 sensiblement parallélépipédique à l'intérieur de laquelle est prévu un portique 13 de fixation du support 1. Ce portique 13 se présente sous la forme d'un premier cadre rectangulaire 14 monté fixement par rapport à la cuve 12 au moyen de traverses 15, et sensiblement au centre de celle-ci, et d'un deuxième cadre 16 articulé au premier, et monté pivotant par rapport à celui-ci. Le deuxième cadre 16 est agencé pour recevoir le support 1 lorsque celui-ci doit être décapé.

Les côtés 17 de la cuve 12 sont formés d'une bâche plastifiée, à l'exception du côté formant le sol qui est constitué d'une grille 18 de réception des extraits secs décapés surmontant un bac 19 de récupération des eaux usées, le bac 19 communiquant avec un conduit 20 d'évacuation des eaux usées.

L'installation 11 comprend en outre, en partie inférieure, une plaque 21 pourvue de rails 22 destinés à coopérer avec les longerons d'une transpalette, de sorte à faciliter le transport de l'installation 11.

On décrit à présent le procédé de décapage d'une couche de peinture 10 déposée sur le support 1.

Le support 1 est tout d'abord détaché de sa structure porteuse 4 et placé sur le portique 13 situé dans l'installation de décapage 11.

L'opérateur (ou des moyens robotisés) tire sur les moyens de préhension 9 des différents fils 8, de sorte à les éloigner de la couche 6 de matériau anti-adhérent. Cette opération crée plusieurs zones d'amorce de rupture de la couche de peinture 10, la couche de peinture 10 étant par conséquent déchirée localement par les fils 8. Cette déchirure de la couche de peinture 10 est représentée schématiquement sur la figure 3b.

Après ouverture du circuit d'eau, le jet d'eau à haute pression est envoyé vers la partie à décaper du support 1, en commençant par les zones où la couche de peinture 10 est déchirée.

Cette action, préférentiellement mais non obligatoirement associée au fait que la couche 6 de matériau anti-adhérent située sous la couche de peinture 10 à décaper présente un caractère rugueux, permet de désolidariser facilement et rapidement la couche de peinture 10 par rapport au support 1.

Pour un support 1 de dimensions égales à 2 m², l'opération de décapage est typiquement réalisée en moins de 5 minutes, avec une pression d'eau inférieure ou égale à 350 bars. En particulier, lorsque l'amorçage du décapage a eu lieu, une pression égale à 150 bars est suffisante pour terminer le décapage.

Pour amorcer le décapage, la buse de laquelle sort le jet d'eau peut être placée à environ 5 cm de la couche de peinture, puis à 20 cm lorsque l'amorçage a eu lieu.

Les extraits secs recueillis sur la grille 18 peuvent être traités comme des boues et donc envoyés dans un incinérateur ou utilisés comme matériau de base par exemple dans la confection de revêtements routiers.

## Revendications

1. Support (1) de fixation temporaire de pièces, pour le traitement à la peinture desdites pièces, ledit support comprenant au moins une surface de fixation revêtue d'une couche d'un matériau anti-adhérent (6), ladite couche étant destinée à limiter l'adhérence de la peinture sur ladite surface et à faciliter son décapage, **caractérisé en ce qu**'il comprend au moins un moyen d'amorçage du décapage associé à la couche de matériau anti-adhérent (6).

2. Support selon la revendication 1, **caractérisé en ce que** ledit moyen d'amorçage du décapage est déplaçable au moins partiellement par rapport à la couche de matériau anti-adhérent (6).

3. Support selon la revendication 2, **caractérisé en ce que** ledit moyen d'amorçage du décapage est un élément allongé disposé sur la couche de matériau anti-adhérent (6), parallèlement à celle-ci.

4. Support selon la revendication 3, **caractérisé en ce que** ledit élément allongé est un fil (8), au moins l'une des extrémités dudit fil (8) étant associée fixement à la couche de matériau anti-adhérent (6).

5. Support selon la revendication 4, **caractérisé en ce que** le fil (8) est pourvu d'un moyen de préhension (9) destiné, par son actionnement, à permettre d'éloigner ledit fil (8) de la couche de matériau anti-adhérent (6).

6. Support selon la revendication 4 ou 5, **caractérisé en ce que** l'épaisseur du fil (8) est comprise entre 0,5 mm et 2 mm.

7. Support selon la revendication 1, **caractérisé en ce que** ledit moyen d'amorçage du décapage est intégré à la couche de matériau anti-adhérent (6).

8. Support selon la revendication 7, **caractérisé en ce que** ledit moyen d'amorçage du décapage est constitué de particules minérales (7) mélangées audit matériau anti-adhérent, de sorte à conférer un caractère rugueux à ladite couche (6).

9. Support selon la revendication 8, **caractérisé en ce que** les particules minérales (7) sont des particules de polyéther éther cétone (PEEK).

10. Support selon la revendication 8 ou 9, **caractérisé en ce que** la proportion de particules minérales (7) est comprise entre 20 et 60% du poids total du mélange.

11. Support selon l'une ou plusieurs des revendications précédentes, **caractérisé en ce qu**'il comprend plusieurs moyens d'amorçage du décapage.

12. Support selon la revendication 11, lorsqu'elle dépend des revendications 4 et 8, **caractérisé en ce que** lesdits moyens d'amorçage du décapage sont constitués de particules minérales (7) mélangées audit matériau anti-adhérent, et d'une pluralité de fils (8) disposés sur la couche de matériau anti-adhérent (6).

13. Support selon l'une quelconque des revendications précédentes, **caractérisé en ce que** le matériau anti-adhérent comprend un polymère fluoré.

14. Support selon la revendication 13, **caractérisé en ce que** le polymère fluoré est choisi parmi le propylène éthylène fluoré (FEP) ou la résine perfluoroalcoxy (PFA).

15. Support selon la revendication 13 ou 14, **caractérisé en ce que** l'épaisseur de la couche de matériau anti-adhérent (6) est inférieure à 100 microns.

16. Support selon la revendication 14, **caractérisé en ce que** l'épaisseur de la couche de matériau anti-adhérent (6) est comprise entre 20 et 60 microns.

17. Procédé de décapage d'une couche de peinture déposée sur un support (1) selon l'une quelconque des revendications 1 à 16, **caractérisé en ce qu'**il consiste à envoyer un jet d'eau à haute pression sur une partie à décaper de la surface de fixation, en commençant par diriger ledit jet vers une ou plusieurs zone(s) d'amorce de rupture de la couche de peinture, ladite ou lesdites zone(s) d'amorce de rupture correspondant aux zones de la partie à décaper comprenant un ou des moyens d'amorçage du décapage.

18. Procédé selon la revendication 17, **caractérisé en ce que,** préalablement à l'envoi du jet sur la partie à décaper, le support (1) est fixé sur un portique (13) agencé pour maintenir ledit support (1) et permettre le pivotement dudit support (1) au cours du décapage.

19. Installation de décapage (11) pour un support (1) selon l'une quelconque des revendications 1 à 16, **caractérisée en ce qu**'elle comprend un dispositif de nettoyage à haute pression et une cuve (12) à l'intérieur de laquelle est prévu un portique (13) de fixation dudit support (1), ladite cuve (12) comprenant une grille (18) de récupération des extraits secs décapés, un bac (19) de récupération des eaux usées et un conduit (20) d'évacuation des eaux usées.

## Claims

1. Support (1) for the temporary attachment of parts, for the paint treatment of said parts, said support comprising at least one attachment surface coated with a layer (6) of a non-adherent material, said layer being intended to limit the adherence of the paint to said surface and to make it easier to strip it, **characterized in that** it includes at least one stripping initiation means associated with the layer (6) of non-adherent material.

2. Support according to Claim 1, **characterized in that** said stripping initiation means can be moved at least partly with respect to the layer (6) of non-adherent material.

3. Support according to Claim 2, **characterized in that** said stripping initiation means is an elongate element placed on the layer (6) of non-adherent material, parallel to said layer.

4. Support according to Claim 3, **characterized in that** said elongate element is a wire (8), at least one of the ends of said wire (8) being fixedly associated with the layer (6) of non-adherent material.

5. Support according to Claim 4, **characterized in that** the wire (8) is provided with a gripping means (9) intended, by actuating it, to allow said wire (8) to be moved away from the layer (6) of non-adherent material.

6. Support according to Claim 4 or 5, **characterized in that** the thickness of the wire (8) is between 0.5 mm and 2 mm.

7. Support according to Claim 1, **characterized in that** said stripping initiation means is incorporated into the layer (6) of non-adherent material.

8. Support according to Claim 7, **characterized in that** said stripping initiation means consists of mineral particles (7) blended into said non-adherent material, so as to give said layer (6) a rough character.

9. Support according to Claim 8, **characterized in that** the mineral particles (7) are polyetheretherketone (PEEK) particles.

10. Support according to Claim 8 or 9, **characterized in that** the proportion of mineral particles (7) is between 20 and 60% of the total weight of the blend.

11. Support according to one or more of the preceding claims, **characterized in that** it comprises several stripping initiation means.

12. Support according to Claim 11, when it depends on Claims 4 and 8, **characterized in that** said stripping initiation means consist of mineral particles (7) blended with said non-adherent material and of a plurality of wires (8) placed on the layer (6) of non-adherent material.

13. Support according to any one of the preceding claims, **characterized in that** the non-adherent material comprises a fluoropolymer.

14. Support according to Claim 13, **characterized in that** the fluoropolymer is chosen from fluorinated ethylene propylene (FEP) and perfluoroalkoxy resin (PFA).

15. Support according to Claim 13 or 14, **characterized in that** the thickness of the layer (6) of non-adherent material is less than 100 microns.

16. Support according to Claim 14, **characterized in that** the thickness of the layer (6) of non-adherent material is between 20 and 60 microns.

17. Method of stripping a layer of paint deposited on a support (1) according to any one of Claims 1 to 16, **characterized in that** it consists in sending a jet of high-pressure water onto a portion of the attachment surface to be stripped, starting by directing said jet onto one or more fracture initiation zones of the layer of paint, said fracture initiation zone or zones corresponding to the zones of the portion to be stripped comprising one or more stripping initiation means.

18. Method according to Claim 17, **characterized in that**, prior to the jet being sent onto the portion to be stripped, the support (1) is attached to a framework (13) designed to keep said support (1) in place and to allow said support (1) to pivot during the stripping operation.

19. Stripping installation (11) for a support (1) according to any one of Claims 1 to 16, **characterized in that** it includes a high-pressure cleaning device and a tank (12) inside which a framework (13) for attaching said support (1) is provided, said tank (12) having a mesh (18) for covering the stripped solids, a tray (19) for recovering the spent water, and a pipe (20) for discharging the spent water.

## Patentansprüche

1. Haltevorrichtung (1) für Teile zur Beschichtungsbehandlung dieser Teile, wobei die Haltevorrichtung zumindest eine mit einer Schicht aus einem Anti-Haft-Material (6) überzogene Halteoberfläche umfasst, wobei die Schicht zur Einschränkung des Haftens der Beschichtung auf dieser Oberfläche und zur Erleichterung des Entfernens derselben vorgesehen ist, **dadurch gekennzeichnet, dass** sie zumindest ein Mittel zur Ingangsetzung des Entfernens umfasst, das der Schicht aus Anti-Haft-Material (6) zugeordnet ist.

2. Haltevorrichtung nach Anspruch 1, **dadurch gekennzeichnet, dass** das Mittel zur Ingangsetzung des Entfernens relativ zur Schicht aus Anti-Haft-Material (6) zumindest teilweise verlagerbar ist.

3. Haltevorrichtung nach Anspruch 2, **dadurch gekennzeichnet, dass** das Mittel zur Ingangsetzung des Entfernens ein längliches Element ist, das auf der Schicht aus Anti-Haft-Material (6) und parallel zu dieser angeordnet ist.

4. Haltevorrichtung nach Anspruch 3, **dadurch gekennzeichnet, dass** das längliche Element ein Draht (8) ist, wobei zumindest eines der Enden des Drahts (8) der Schicht aus Anti-Haft-Material (6) fest zugeordnet ist.

5. Haltevorrichtung nach Anspruch 4, **dadurch gekennzeichnet, dass** der Draht (8) mit einem Greifmittel (9) ausgestattet ist, das ausgebildet ist, um den Draht (8) durch dessen Betätigung von der Schicht aus Anti-Haft-Material (6) wegzubewegen.

6. Haltevorrichtung nach Anspruch 4 oder 5, **dadurch gekennzeichnet, dass** die Dicke des Drahtes (8) zwischen 0,5 mm und 2 mm beträgt.

7. Haltevorrichtung nach Anspruch 1, **dadurch gekennzeichnet, dass** das Mittel zur Ingangsetzung des Entfernens mit der Schicht aus Anti-Haft-Material (6) einstückig ausgebildet ist.

8. Haltevorrichtung nach Anspruch 7, **dadurch gekennzeichnet, dass** das Mittel zur Ingangsetzung des Entfernens aus Mineralteilchen (7) besteht, die mit dem Anti-Haft-Material derart vermischt sind, dass sie der Schicht (6) eine raue Konsistenz verleihen.

9. Haltevorrichtung nach Anspruch 8, **dadurch gekennzeichnet, dass** die Mineralteilchen (7) Teilchen aus Polyetheretherketon (PEEK) sind.

10. Haltevorrichtung nach Anspruch 8 oder 9, **dadurch gekennzeichnet, dass** der Anteil der Mineralteilchen (7) zwischen 20 bis 60 % des Gesamtgewichts des Gemischs beträgt.

11. Haltevorrichtung einem oder mehreren der vorhergehenden Ansprüche, **dadurch gekennzeichnet, dass** sie mehrere Mittel zur Ingangsetzung des Entfernens umfasst.

12. Haltevorrichtung nach Anspruch 11, sowie Anspruch 4 und 8, **dadurch gekennzeichnet, dass** die Mittel zur Ingangsetzung des Entfernens aus Mineralteilchen (7), die mit dem Anti-Haft-Material vermischt sind, sowie aus einer Vielzahl an Drähten (8) bestehen, die auf der Schicht aus Anti-Haft-Material (6) angeordnet sind.

13. Haltevorrichtung nach einem der vorhergehenden Ansprüche, **dadurch gekennzeichnet, dass** das Anti-Haft-Material einen Fluorpolymer umfasst.

14. Haltevorrichtung nach Anspruch 13, **dadurch gekennzeichnet, dass** das Fluorpolymer aus dem Fluorethylenpropylen (FEP) oder dem Perfluoralkoxyharz (PFA) ausgewählt ist.

15. Haltevorrichtung nach Anspruch 13 oder 14, **dadurch gekennzeichnet, dass** die Dicke der Schicht aus Anti-Haft-Material (6) weniger als 100 Mikrometer beträgt.

16. Haltevorrichtung nach Anspruch 14, **dadurch gekennzeichnet, dass** die Dicke der Schicht aus Anti-Haft-Material (6) zwischen 20 und 60 Mikrometer beträgt.

17. Verfahren zum Entfernen einer auf einer Haltevorrichtung (1) aufgebrachten Beschichtung nach einem der Ansprüche 1 bis 16, **dadurch gekennzeichnet, dass** sie das Richten eines Wasserstrahls mit hohem Druck auf einen zu entfernenden Teil der Halteoberfläche umfasst, indem der Strahl auf einen oder mehrere Riss-Ingangsetzungsbereiche der Beschichtungsschicht geleitet wird, wobei der oder die anfänglichen Riss-Ingangsetzungsbereiche den zu entfernenden Teilbereichen entsprechen, welche ein oder mehrere Mittel zur Ingangsetzung des Entfernens umfassen.

18. Verfahren nach Anspruch 17, **dadurch gekennzeichnet, dass**, vor dem Richten des Strahls auf den zu entfernenden Teil, die Haltevorrichtung (1) auf einem Gerüst (13) befestigt wird, das zum Halten der Haltevorrichtung und zum Ermöglichen des Schwenkens der Haltevorrichtung (1) während des Entfernens bereitgestellt ist.

19. Vorrichtung zum Entfernen (11) für eine Haltevorrichtung (1) nach einem der Ansprüche 1 bis 16, **dadurch gekennzeichnet, dass** sie eine Vorrichtung zum Säubern mit hohem Druck und einen Behälter (12) umfasst, in dessen Innenbereich ein Gerüst (13) zum Halten der Haltevorrichtung (1) vorgesehen ist, wobei der Behälter (12) ein Gitter (18) zur Wiederverwendung von trockenen, entfernten Bestandteilen, eine Wanne (19) zur Wiederverwendung von gebrauchtem Wasser und eine Leitung (20) zum Ablassen des gebrauchten Wassers umfasst.
